# FASCICULE DE BREVET EUROPEEN

(11) **EP 0 013 235 B1**
(45) Date de publication et mention de la délivrance du brevet: **14.03.1984**
(21) Numéro de dépôt: 79401057.9
(22) Date de dépôt: 21.12.1979
(51) Int. Cl.: H01J 43/14, H01J 43/22

(54) **Appareil multiplicateur d'électrons à champ magnétique axial**
Elektronenvervielfachungsvorrichtung mit axialem magnetischem Feld
Electron multiplying apparatus with axial magnetic field

(30) Priorité: 22.12.1978 FR 7836148
(43) Date de publication de la demande: 09.07.1980
(73) Titulaire: ANVAR Agence Nationale de Valorisation de la Recherche, F-75436 Paris Cédex 09 (FR)
(72) Inventeur: Kuroda, Kei-ichi, CH-1214 Vernier Geneve (CH); Sillou, Daniel, CH-1220 Geneve (CH); Takeuchi, Fujio, Pittsburgh PA 15217 (US)
(74) Mandataire: Corre, Jacques Denis Paul

## Description

La présente invention concerne les multiplicateurs d'électrons, et plus particulièrement les tubes photomultiplicateurs.

On sait que les appareils multiplicateurs d'électrons comportent classiquement, dans une enceinte tubulaire sous vide, d'abord une ou plusieurs électrodes formant cathode et source dirigée d'électrons, puis une série d'électrodes capables d'émission secondaire d'électrons, ou dynodes, et enfin une anode formant collecteur d'électrons. Ces différentes électrodes sont disposées le long de l'axe principal du tube; en fonctionnement, elles sont portées à des potentiels propres à créer un champ électrique accélérant les électrons le long de ce même axe. Pour les photomultiplicateurs, la source d'électrons, en matériau photosensible, est dénommée photocathode.

On connaît plusieurs structures de dynodes. Dans un type de multiplicateurs d'électrons (»box-type«), les dynodes comprennent chacune un seul élément, et les dynodes définissent ensemble une sorte de boîte canalisant les électrons, chaque dynode faisant face pour partie à la précédente et pour partie à la suivante.

Dans d'autres multiplicateurs d'électrons (brevet US 2 249 016), chaque dynode est à structure distribuée comprenant plusieurs éléments actifs (assurant l'émission secondaire), qui s'étendent transversalement à l'axe principal du tube. Par exemple, chaque dynode est constituée de lamelles rectangulaires parallèles entre elles dont le grand côté s'étend perpendiculairement à l'axe principal du tube, tandis que leur petit côté est incliné sur ce même axe. Par analogie, de telles dynodes sont dites »vénitiennes«, ou encore du type »persienne«. Souvent, deux dynodes consécutives présentent une inclinaison alternée et symétrique par rapport à l'axe principal du tube.

Le brevet des Etats-Unis 2 305 179 décrit un appareil multiplicateur d'électrons, comprenant un tube à vide qui contient plusieurs étages de dynodes à structure distribuée, capables d'émission électronique secondaire réflexe lorsqu'elles sont frappées par des particules chargées et des moyens récepteurs d'électrons, des moyens produisant un champ électrique accélérateur d'électrons dirigé sensiblement le long d'un axe principal qui passe par les étages de dynodes et va vers les moyens récepteurs d'électrons, et des moyens produisant un champ magnétique dirigé sensiblement le long de l'axe principal.

Par dynode à structure distribuée, capable d'émission électronique secondaire réflexe, on entend une dynode dont la surface capable d'émission secondaire est discontinue, et disposée pour renvoyer les électrons secondaires du côté où est arrivé l'électron primaire. Dans le brevet US cité, chaque dynode est constituée d'une grille mince; l'intensificateur d'image décrit comporte quatre grilles de ce genre, et satisfait certaines conditions de focaiisatiot. permettant le travail de l'appareil malgré la présence d'un champ magnétique. En effet, les champs magnétiques sont génétalement considérés comme néfastes au bon fonctionnement des multiplicateurs d'électrons à fort gain.

Dans ces conditions, la présente invention a pour but de fournir un multiplicateur d'électrons perfectionné, où en présence d'un champ magnétique, on conserve un fort gain, assorti de propriétés améliorées au niveau du temps de montée (résolution temporelle meilleure) et de la linéarité du signal de sortie.

Selon l'invention:
a) chaque étage de dynode comprend au moins deux niveaux d'éléments de dynode distribués,
b) ces niveaux d'éléments de dynode sont espacés le long de l'axe principal et sont décalés entre eux dans chaque étage de dynode de façon à définir une surface sensiblement étanche pour un mouvement électronique sensiblement rectiligne parallèlement à l'axe principal,
c) les éléments de dynode de chaque niveau possèdent, dans le sens transversal à l'axe principal, une dimension choisie en relation avec le champ magnétique de sorte que le rayon de courbure moyen des projections orthogonales des trajectoires des électrons secondaires sur un plan perpendiculaire à l'axe du tube soit au moins égal à la dimension transversale des éléments de dynode, et
d) les niveaux d'éléments de dynode sont ainsi espacés que pratiquement aucun électron secondaire émis par le premier niveau d'éléments de dynode d'un étage de dynode ne frappe le second niveau d'éléments de dynode du même étage, tandis que pratiquement tous ces électrons secondaires frappent un niveau d'éléments de dynode de l'étage de dynode suivant.

De préférence, les trajets des électrons secondaires forment un noeud à hauteur du second niveau d'éléments de dynode.

Avantageusement, les étages de dynode comprennent des grilles de barreaux parallèles, chaque grille étant sensiblement perpendiculaire à l'axe principal.

Ces caractéristiques sont apparues à la suite de recherches menées sur un photomultiplicateur à fort gain du type à dynodes vénitiennes. Comme on le verra plus loin, ces recherches ont montré que la résolution spatiale, les caractéristiques de gain, et la résolution temporelle s'améliorent lorsqu'on diminue la taille des éléments actifs sur le plan de l'émission secondaire qui constituent les dynodes, tout en augmentant les champs électrique et magnétique.

De préférence, la petite dimension des barreaux dans le plan perpendiculaire à l'axe principal, est inférieure à 1 mm environ, et l'écart entre deux barreaux adjacents est au moins égal à leur petite dimension. Ceci améliore conjointement la résolution spatiale et le gain. Il est alors souhaitable, quoique non absolument nécessaire, que le champ électrique soit supérieur à 200 V/cm, et que le champ magnétique soit supérieur à 0,005 Tesla Dans les réalisations préférentielles de l'invention, la petite dimension des barreaux est 0,5 mm environ et le champ électrique et le champ magnétique sont choisis corrélativement l'un à l'autre entre 400 et 1000 V/cm environ, et entre 0,01 et 0,05 Tesla environ, respectivement.

Dans un premier mode de réalisation particulier, chaque dynode comprend deux grilles de barreaux espacées le long de l'axe principal; dans chaque grille les barreaux sont espacés d'une distance égale à leur petite dimension; les deux grilles sont décalées l'une par rapport à l'autre d'une distance égale à leur petite dimension; et les champs électrique et magnétique sont corrélativement choisis pour qu'un électron secondaire émis par un barreau de la première grille passe statistiquement toujours entre les barreaux de la seconde grille (le mot statistiquement signifie ici qu'un électron secondaire conserve néanmoins une certaine probabilité - très faible - d'atteindre les barreaux de la seconde grille).

Dans un autre de réalisation particulier, chaque dynode comprend n grilles de barreaux espacées le long de l'axe principal; dans chaque grille les barreaux sont espacés de n fois leur petite dimension; les n grilles sont successivement décalées dans le même sens d'une distance égale à leur petite dimension chacune par rapport à la précédente; et les champs électrique et magnétique sont corrélativement choisis pour qu'un électron secondaire émis par un barreau d'une grille sur une parallèle à l'axe principal repasse statistiquement sur la même parallèle sensiblement aux niveaux de la grille suivante et de la n-ième grille.

Cette seconde structure fonctionne bien pour n=5.

Il est également avantageux que les barreaux aient une section droite symétrique par rapport à un plan parallèle à l'axe principal du tube et passant par l'axe de leur plus grande dimension. Ceci procure une meilleure homogénéité du champ électrique, et améliore la résolution spatiale.

En pratique, la section droite des barreaux est du genre triangle rectangle isocèle d'hypoténuse dirigée vers l'aval des trajectoires électroniques, du genre circylaire, ou du genre rectangle plat d'inclinaison prédéterminée sur l'axe principal, les barreaux étant alors des lamelles. Mais d'autres types de section droite peuvent être envisagés.

L'application principale étudiée a été celle des photo-multiplicateurs, mais l'invention s'applique généralement à tout type de tube multiplicateur d'électrons dont les dynodes, à structure distribuée, sont capables d'émission secondaire réflexe. Les surfaces émettrice et réceptrice d'électrons qui encadrent ces dynodes peuvent prendre différentes formes.

Ainsi, la surface émettrice d'électrons peut être une électrode émissive d'électrons, cathode ou photocathode, ou une surface transparente à des électrons d'origine externe. De son côté, la surface réceptrice d'électrons peut être une anode divisée à connexions multiples, une surface électroluminescente ou une surface mosaïque analysable par faiseau d'électrons, comme on le verra plus loin.

D'autres caractéristiques et avantages de l'invention apparaîtront à la lecture de la description détaillée qui va suivre, faite en référence, aux dessins annexés, sur lesquels:
- la figure 1 est une coupe simplifiée d'un photomultiplicateur classique à dynodes vénitiennes,
- la figure 2 est une coupe très schématique illustrant les trajectoires électroniques dans un photomultiplicateur classique,
- la figure 3 est une vue en coupe d'un dispositif expérimental incluant un tube photomultiplicateur soumis à un champ magnétique axial,
- les figures 4 et 5 sont des diagrammes relatifs au dispositif expérimental de la figure 3, et
- les figures 6 à 8 sont des schémas en perspective cavalière illustrant différentes géométries de dynodes utilisables selon la présente invention.

Bien que le dispositif expérimental qu1 sera décrit ci-après intéresse un photomultiplicateur, ses caractéristiques sont applicables à tout type de tube multiplicateur d'électrons, le comportement de ceux-ci étant sensiblement le même quelle que soit leur origine.

La figure 1 est une vue schématique en coupe d'un tube photomultiplicateur classique à dynodes vénitiennes. Dans une ampoule de verre sous vide 1, une photocathode 2 est disposée pour recevoir un faisceau lumineux L. En matériau photoélectrique, cette cathode réagit à chaque photon en émettant un électron primaire, canalisé par une électrode 3. Les électrons primaires se dirigent vers une série de 10 dynodes, référencées 4 à 13, et suivies d'une anode 14. Les électrodes sont portées à des potentiels propres à créer un champ électrique, accélérant les électrons de la cathode vers l'anode, c'est-à-dire dans la direction de l'axe du tube.

Chaque dynode, de structure distribuée, comporte une pluralité de lamelles parallèles et inclinées qui s'étendent perpendiculairement au plan de la figure 1, et s'échelonnent verticalement dans le plan de la figure 1. Par exemple, dans un mode de réalisation, les lamelles sont rectangulaires, de longueur 30 mm et de largeur 3 mm; leur petit côté est incliné à 45° sur l'axe principal du tube, le sens d'inclinaison étant alterné d'une dynode à l'autre.

La surface des dynodes est réalisée en matériau capable d'émission électronique secondaire, c'est-à-dire que, frappée par un électron, chaque dynode va émettre plusieurs électrons secondaires du côté où est arrivé l'électron primaire. Et les électrons secondaires sont à leur tour accélérés et conduits par le champ électrique vers la dynode suivante.

La figure 2 illustre très schématiquement ce processus, et montre comment, pour un photon arrivant en A sur la photo-cathode, l'anode reçoit des électrons sur une assez large surface notée D.

Jusqu'à présent, les champs magnétiques étaient considérés comme très néfastes aux qualités essentielles d'un tube photomultiplicateur, qui sont le gain (facteur multiplicateur d'électrons), avec sa linéarité et son homogénéité, ainsi que la résolution temporelle, c'est-à-dire l'intervalle de temps minimum requis entre deux électrons primaires pour que l'anode du tube offre des signaux distincts. En particulier, les tubes sont très souvent protégés soigneusement des champs magnétiques à l'aide d'un blindage en mu-métal.

Les inventeurs ont néanmoins eu l'idée d'étudier plus précisément les effets des champs magnétiques, à l'aide du dispositif expérimental de la figure 3. Une enceinte obscure 30 comporte une cloison interne 31 x 10 supportant une lentille convergente 32. De part et d'autre de celle-ci sont logées dans l'enceinte une photodiode 35 (source ponctuelle de 0,5 mm) et un tube photomultiplicateur 36. La photodiode est mobile dans un plan qui est le conjuqué par rapport à la lentille du plan de la photocathode 37 du tube 36. Ainsi l'image ponctuelle de la photodiode va pouvoir balayer toute la surface de la photocathode. Le tube comporte plusieurs étages de dynodes 34 et une anode 33.

Le tube 36 est par exemple le modèle EMI 6262, polarisé de manière classique avec une haute tension de 1500 Volts. Enfin, une bobine 39 produit un champ magnétique orienté suivant l'axe principal 38 du tube, par exemple vers le bas (le sens du champ magnétique s'est avéré avoir peu d'importance jusqu'à présent).

La figure 4 illustre en ordonnée le signal de sortie du tube en échelle logarithmique, en fonction du champ magnétique appliqué, porté linéairement en abscisse. Pour chaque valeur du champ, la photodiode a été placée en deux positions correspondant aux deux bords d'une des lamelles constituant les dynodes. Les points marqués » + « et » ₀ correspondent respectivement aux bords inférieur et supérieur de la lamelle.

A champ magnétique nul, les deux points se confondent, et le gain est Gₒ; Au fur et à mesure qu'augmente le champ magnétique, le gain décroît, et les deux points »+« et »O« se séparent de plus en plus. On constante la chute rapide du gain au dessus de B=0,003 Tesla tandis qu'au dessous de cette valeur, le gain reste sensiblement constant. Les inventeurs ont estimé que la valeur de 0,003 Tesla correspond à un rayon de courbure des trajectoires électroniques dans le champ magnétique de l'ordre de grandeur de la largeur des lamelles (3 mm). Lorsque le champ B dépasse 0,003 Tesla, le rayon de courbure de la trajectoire d'un électron secondaire émis par unedynode est faible, et l'électron a de grandes chances d'être recapturé par la lamelle, d'où la diminution rapide du gain avec le champ magnétique. Au contraire, lorsque le champ B est inférieur à 0,003 Tesla, l'électron a les plus grandes chances de gagner la dynode suivante d'où le gain sensiblement constant.

La figure 5 illustre, pour un champ magnétique de 0,012 Tesla, le signal de sortie du tube porté en ordonnée et en échelle logarithmique, en fonction de la position du point lumineux sur la cathode, porté linéairement en abscisse. Cette figure montre que le gain varie en fonction de la position de la source lumineuse, et que l'allure du gain reflète la structure en lamelles des dynodes.

Ceci confirme le rôle du rayon de courbure des trajectoires électroniques, car un électron secondaire émis près du bord supérieur d'une lamelle a plus de chances d'être recapturé par celle-ci que l'électron secondaire émis près du bord inférieur.

Les inventeurs ont observé aussi une canalisation des trajectoires électroniques autor de l'axe du champ B. Si l'on revient à la figure 3, le domaine D devient d'autant plus petit que le champ B est plus élevé. Là encore, cela est du au rayon de courbure imposé aux trajectoires électroniques par le champ magnétique. Il en résulte la possibilité de localiser au niveau de l'anode l'origine A de l'électron primaire, en utilisant par exemple une anode fractionnée ou multi-anode. Aux forts champs magnétiques, l'effet de localisation du au champ magnétique est acquis à l'aide du tube multiplicateur d'électrons agencé selon la figure 3, qui conserve des propriétés multiplicatrices réelles, malgré un gain très inférieur à la valeur Gₒ à champ nul. Cependant, le tube est alors inutilisable en pratique, à cause de son très faible gain.

Les résultats expérimentaux portés aux figures 4 et 5 montrent que l'on peut améliorer le gain en réduisant la largeur des lamelles d'après le rayon de courbure imposé aux trajectoires électroniques par le champ magnétique.

Des recherches plus poussées ont été faites en ce sens, à l'aide notamment d'une simulation des phénomènes intervenant dans un tube photomultiplicateur à dynodes vénitiennes tel que celui de la figure 1.

Effectuée sur ordinateur à l'aide d'un programme de Monte Carlo, la simulation a pris en compte la configuration géométrique du tube, la valeur des potentiels entre électrodes, les données expérimentales sur l'émission secondaire des dynodes, ainsi que les effets accessoires tels que perte sur les bords et charge d'espace.

Le champ électrique étant ainsi bien établi, de même que l'émission secondaire, les effets du champ magnétique sur les trajectoires électroniques ont pu être étudiés.

La simulation et ses vérifications expérimentales ont permis d'aboutir à plusieurs structures particulières de dynodes qui procurent une bonne localisation, ainsi qu'un gain amélioré, et font l'objet de la présente invention.

La figure 6 illustre la première de ces structures, considérée actuellement comme préférable. Chaque dynode comprend ici deux niveaux. Ainsi la dynode Dₙ-₁ comprend les niveaux 61 et 62. Le niveau 61 comprend une série de lamelles ou plutôt de barreaux allongés dont la section est un triangle rectangle isocèle de base 0,5 mm. La base est perpendiculaire à l'axe principal du tube, et exposée à la dynode suivante. L'intervalle libre entre les sommets des bases de deux barreaux adjacents est également de 0,5 mm. Le second niveau 62, placé à 2,5 mm du premier, est constitué de la même manière, mais ses barreaux sont alignés sur les espaces libres entre ceux de l'étage précédent, de sorte que vu de dessus l'ensemble de la dynode constitue une structure sans espace libre. La seconde dynode Dₙ est semblable à la première, son premier niveau 63 étant décalé de 10 mm par rapport au niveau 61. Enfin, les surfaces actives sur le plan de l'émission électronique secondaire sont à chaque niveau les deux surfaces inclinées à 45°, définies par les côtés de l'angle droit du triangle rectangle isocèle. Une tension de 150 Volts est établie entre les niveaux 61 et 62, une tension de 600 Volts entre les étages 61 et 63, et à nouveau une tension de 150 Volts entre les étages 63 et 64, la polarisation se répétant ainsi périodiquement pour l'ensemble des dynodes.

Avec 14 dynodes (à deux niveaux chacune), un champ électrique de 600 Volts/cm et un champ magnétique de 0,04 Tesla Gauss, un tel multiplicateur d'électrons est susceptible d'atteindre une résolution spatiale (à mi-hauteur) de ± 1,5 mm pour un gain de l'ordre de 10⁷. Une autre structure, mécaniquement plus complexe, est illustrée sur la figure 7. La notion de dynodes séparées est diluée dans cette structure, car l'ensemble des dynodes est constitué d'un grand nombre de niveaux équidistants, tels 71 à 76 qui en représentent une partie. Chaque niveau comprend des barreaux identiques à ceux de la figure 6, mais séparés par un espace libre de 2,0 mm. Les barreaux d'un niveau donné sont aécalés de 0,5 mm par rapport à ceux du niveau précédent, vers la gauche par exemple. Ainsi, le second barreau du niveau 76 se trouve à la verticale du premier barreau du niveau 71, à partir de la gauche. L'ensemble des niveaux 71 à 75 forme un système opaque pour un faisceau d'électrons parallèles à l'axe z. Bien que la structure soit régulière selon l'axe Oz, on peut donc considérer qu'un étage de dynode correspond à 5 grilles ou niveaux consécutifs, tels 71 à 75. Le pas entre étages est de 12,5 mm. Avec 14 étages, un champ magnétique de 0,041 Tesla et un potentiel augmentant de 400 Volts par étage, (soit un champ électrique d'environ 400 Volts/ cm), un tel multiplicateur d'électrons est susceptible d'atteindre une résolution spatiale (à mi-hauteur de la distribution des impacts sur l'anode) de ± 1,5 mm, pour un gain de l'ordre de 10⁷.

Généralement, les inventeurs ont observé que les structures de dynodes dont les barreaux ont une section symétrique par rapport à l'axe z sont avantageuses, comme procurant une meilleure homogénéité du champ électrique, et par là une meilleure résolution spatiale. A cet égard, on peut bien entendu remplacer les barreaux à section droite en triangle rectangle isocèle par des barreaux équivalents, par exemple à section circulaire et de diamètre voisin de la dimension de la base ou hypoténuse du triangle isocèle, rendus capables d'émission secondaire au moins sur leur partie supérieure.

Une autre structure de dynodes est illustrée sur la figure 8. Comme celle de la figure 7, elle présente des niveaux 81 à 86 d'éléments actifs régulièrement répartis selon l'axe Oz, et décalés successivement d'une valeur égale à la petite dimension de ces éléments actifs, projetée sur l'axe x (0,5 mm); là encore, l'espace libre entre deux éléments actifs est de 2,0 mm, si bien que les éléments actifs du niveau 86 se trouvent à la verticale de ceux du niveau 81. Mais, cette fois, au lieu des barreaux à section triangulaire, les éléments actifs sont des lamelles vénitiennes, inclinées à 45° toutes du même côté, et dont seule la face orientée vers le haut est capable d'émission secondaire. Un étage est ici encore constitué de 5 niveaux adjacents de lamelles, et le pas entre étages est de 5 mm. Avec 14 étages, une tension entre étages de 300 Volts (soit un champ électrique de 600 Volts/cm et un champ magnétique de 0,023 Tesla, la résolution spatiale à mi-hauteur est de ±2 mm, et le gain de l'ordre de 1₀₈.

La remarque faite quant au rôle de la symétrie des éléments actifs par rapport à l'axe z se trouve donc confirmée, puisque la résolution spatiale est moins bonne que dans le cas des figures 6 et 7. En revanche, le gain est meilleur.

Une autre observation importante et surprenante a été faite. Les structures proposées sont distribuées selon l'axe x, mais continues suivant l'axe y. On pourrait donc s'attendre à n'avoir aucune localisation des électrons dans la direction de l'axe y. En réalité, on obtient dans la direction y une résolution spatiale pratiquement équivalente à celle de la direction x; par voie de conséquence, il en est de même dans toutes les directions du plan de la photocathode. Il est estimé que cette propriété remarquable est due à la courbure des trajectoires électroniques du fait du champ magnétique appliqué.

Les explications suivantes ont été développées à propos du fonctionnement des structures des figures 6 à 8:

### Figure 6

Si un électron primaire frappe la grille 61, les électrons secondaires ainsi produits doivent passer entre les barreaux de la grille 62 pour aller atteindre l'une ou l'autre des grilles 63 et 64, et ainsi de suite, compte tenu des dimensions de la géométrie de la structure. On dira alors que les trajectoires des électrons issus de la grille 61 forment un noeud entre les barreaux de la grille 62.

### Figure 7

Les trajectoires des électrons secondaires issus de la grille 71 forment un premier noeud au niveau de la grille 72 (z=2,5 mm), entre ses barreaux. Elles forment un second noeud pour z=10,5 mm soit légèrement en dessous de la grille 75. Les deux noeuds sont sensiblement alignés avec point d'émission dans la direction z, et les électrons ont alors les plus grandes chances de toucher la grille 76 ou une autre des grilles consécutives formant l'étage suivant, en évitant les grilles 72 à 75.

### Figure 8

Les trajectoires sont plus complexes, en raison de la moins bonne homogénéité du champ électrique, due à l'asymétrie des lamelles par rapport à l'axe z.

Il semble néanmoins que les conditions quant aux noeuds des trajectoires soient comparables à celles de la structure illustrée figure 7.

Dans tous les cas, la réalisation de ces conditions de noeuds de trajectoire, que l'on appelle ici »focalisation hélicoidale« tient au rapport entre les champs électrique et magnétique, compte tenu de la géométrie et de la structure et de ses dimensions. C'est cette focalisation hélicoïdale qui donne la propriété de localisation des trajectoires électroniques, c'est-à-dire la bonne résolution spatiale dans le plan xy. A cet égard, on observe que si l'on multiplie conjointement les champs électrique et magnétique par un facteur K, tout en divisant les dimensions de la structure et le temps par le même facteur K, l'équation du mouvement électronique reste vérifiée.

Bien entendu, la résolution spatiale pourra être d'autant meilleure que les éléments actifs des grilles seront rendus plus fins, les champs électrique et magnétique étant alors augmentés en conséquence.

Il a également été observé que les multiplicateurs d'électrons selon l'invention possèdent une meilleure résolution temporelle, que les photo- multiplicateurs du type persienne, leur temps de montée pouvant descendre à moins de 2 nanosecondes (10 à 90% du pic de courant) contre environ 10 nanosecondes pour la plupart des photomultiplicateurs classiques à dynodes vénitiennes.

Il a encore été observé que les multiplicateurs d'électrons sont moins sujets à des problèmes de charge d'espace dans les derniers étages que ceux de la technique antérieure. En effet, ils présentent une meilleure linéarité du gain en fonction du courant d'électrons, par rapport aux photomultiplicateurs à dynodes vénitiennes, sinon à ceux dits »box-type«.

Ces retombées des structures décrites plus haut constituent elles aussi des avantages importants de la présente invention, que l'on peut utiliser indépendamment de la localisation.

L'invention fournit essentiellement un tube multiplicateur d'électrons capable de localisation, c'est-à-dire dans lequel il existe une correspondance fine entre les points de départ des électrons sur la surface d'entrée du tube et les points d'arrivée des électrons sur la surface de sortie du tube. La finesse de cette correspondance est défine par la résolution spatiale.

L'application actuellement préférée est celle des photomultiplicateurs, la surface d'entrée étant alors une photocathode. On peut cependant appliquer l'invention avec toutes sortes de cathodes émettant sélectivement les électrons sur leur surface (cathode divisée par exemple). On peut encore injecter à travers la surface d'entrée du tube des électrons produits par une autre source (accélérateur d'électrons par exemple). Le terme »surface émettrice d'électrons« couvre ici l'ensemble de ces situations. La surface de sortie du tube, ou »surface réceptrice d'électrons«, devra bien entendu permettre une détection sélective des électrons suivant leur point d'arrivée. La réalisation la plus simple en est anode divisée en fragments, munis de connexions électriques individuelles. La résolution spatiale »brute« ainsi permise (par exemple Ax = ± mm) est naturellement limitée par les dimensions des fragments d'anode. Cette résolution spatiale brute peut être améliorée sensiblement si l'on traite les signaux provenant des différents fragments d'anode, le traitement comprenant l'analyse en amplitude des signaux issus de plusieurs fragments d'anode adjacente. A partir d'une résolution brute /lx= ±2 mm, et pour une dimension des fragments d'anode du même ordre de grandeur que cette résolution brute, on obtient après traitement une résolution de ±0,1 mm.

De plus, et c'est une caractéristique très importante du dispositif proposé, la résolution est indépendante de la fluctuation statistique due au rendement quantique de la photocathode, puisque la source de photoélectrons est commune pour tous les fragments d'anode adjacents. La résolution est donc pratiquement indépendante de l'intensité lumineuse de la source analysée.

Un autre type de surface sensible applicable au lieu de fragments d'anode est l'écran électroluminescent, analogue aux écrans des tubes cathodiques, qui permet l'examen visuel et/ou photographique. La surface réceptrice d'électrons peut encore être réalisée comme dans les tubes de prise de vues de télévision, et comprendre une mosaïque de petits éléments qui se chargent sous l'effet des électrons reçus, tandis qu'un faisceau d'électrons analyseur vient balayer cette surface pour lire la charge de chaque élément de la mosaïque. On obtient ainsi un signal séquentiel qui, lié au balayage, définit la répartition spatiale des électrons reçus. Du fait du balayage séquentiel, ce type de surface réceptrice ne permet pas de bénéficier pleinement de la résolution temporelle du tube selon l'invention.

Le multiplicateur d'électrons selon l'invention est susceptible de nombreuses applications:
détection directe d'électrons, de photons (multi-photomultiplicateur), amplificateur d'images à haut gain;
le domaine d'application est vaste et comprend notamment la détection de particules en physique nucléaire et physique des hautes énergies, la médecine, etc.

Plus précisément, un photomultiplicateur selon l'invention de diamètre 100 mm pourrait remplacer 50 à 100 petits photomultiplicateurs classiques à dynodes vénitiennes en offrant une excellente résolution spatiale (±1,5 mm), un gain pratiquement aussi bon, plus homogène et plus linéaire, et une résolution temporelle supérieure.

Bien entendu, la présente invention n'est pas limitée aux modes de réalisation décrits, et s'étend à toute variante conforme à son esprit. Par exemple, on peut utiliser des lamelles avec la géométric de la figure 6, ou bien des barreaux cylindriques avec les géométries des figures 6 et 7. On peut encore imaginer des variantes simple de la section droite en triangle rectangle isocèle, par exemple en rendant leur hypoténuse curviligne et concave.

Il semble en revanche important de conserver une disposition où chaque étage de dynode est constitué de plusieurs niveaux, décalés entre eux de manière à constituer ensemble une structure pratiquement opaque pour les électrons incidents.

## Revendications

1. Appareil multiplicateur d'électrons, comprenant un tube à vide qui contient plusieurs étages de dynodes à structure distribuée, capables d'émission électronique secondaire réflexe lorsqu'elles sont frappées par des particules chargées et des moyens récepteurs d'étectrons, des moyens produisant un champ électrique accélérateur d'électrons dirigé sensiblement le long d'un axe principal qui passe par les étages de dynodes et va vers les moyens récepteurs d'électrons, et des moyens produisant un champ magnétique dirigé sensiblement le long de l'axe principal, caractérisé par le fait que:
a) chaque étage de dynode comprend au moins deux niveaux d'éléments de dynode distribués (61,62; 71 à 75; 81 à 85),
b) ces niveaux d'éléments de dynode étant espacés le long de l'axe principal et étant décalés entre eux dans chaque étage de dynode de façon à définir une surface sensiblement étanche pour un mouvement électronique sensiblement rectiligne parallèlement à l'axe principal,
c) les éléments de dynode de chaque niveau possédant, dans le sens transversal à l'axe principal, une dimension choisie en relation avec le champ magnétique de sorte que le rayon de courbure moyen des projections orthogonales des trajectoires des électrons secondaires sur un plan perpendiculaire à l'axe du tube soit au moins égal à la dimension transversale des éléments de dynode, et
d) les niveaux d'éléments de dynode étant ainsi espacés que pratiquement aucun électron secondaire émis par le premier niveau d'éléments de dynode d'un étage de dynode ne frappe le second niveau d'éléments de dynode du même étage, tandis que pratiquement tous ces électrons secondaires frappent un niveau d'éléments de dynode de l'étage de dynode suivant.

2. Appareil multiplicateur d'électrons selon la revendication 1, caractérisé par le fait que les trajets desdits électrons secondaires forment un noeud à hauteur du second niveau d'éléments de dynode.

3. Appareil multiplicateur d'électrons selon l'une des revendications 1 et 2, caractérisé par le fait que les étages de dynodes comprennent des grilles de barreaux parallèles, chaque grille étant sensiblement perpendiculaire à l'axe principal.

4. Appareil multiplicateur d'électrons selon la revendication 3, caractérisé par le fait que la petite dimension des barreaux, dans le plan perpendiculaire à l'axe principal, est inférieure à 1 mm, et que l'écart entre deux barreaux adjacents est au moins égal à leur petite dimension.

5. Appareil multiplicateur d'électrons selon la revendication 4, caractérisé par le fait que le champ électrique est supérieur à 200 V/cm, et que le champ magnétique est supérieur à 0,005 Tesla.

6. Appareil multiplicateur d'électrons selon la revendication 5, caractérisé par le fait que la petite dimension des barreaux est 0,5 mm environ, et que le champ électrique et le champ magnétique sont choisis corrélativement l'un à l'autre entre 400 et 1000 V/cm, et 0,01 et 0,05 Tesla, respectivement.

7. Appareil multiplicateur d'électrons selon l'une des revendications 3 à 6, caractérisé par le fait que chaque étage de dynode comprend deux grilles de barreaux espacées le long de l'axe principal (61, 62) que dans chaque grille les barreaux sont espacés d'une distance égale à leur petite dimension, que les deux grilles sont décalées l'une par rapport à l'autre d'une distance égale à leur petite dimension, et que les champs électrique et magnétique sont corrélativement choisis pour qu'un électron secondaire émis par un barreau de la première grille passe pratiquement toujours entre les barreaux de la seconde grille.

8. Appareil multiplicateur d'électrons selon l'une des revendications 3 à 6, caractérisé par le fait que chaque étage de dynode comprend n grilles de barreaux espacées le long de l'axe principal (71-75; 81-85) que dans chaque grille les barreaux sont espacés de n fois leur petite dimension, que les n grilles sont successivement décalées dans le même sens d'une distance égale à leur petite dimension, chacune par rapport à la précédente, et que les champs électrique et magnétique sont corrélativement choisis pour qu'un électron secondaire émis par un barreau d'une grille sur une parallèle à l'axe principal repasse pratiquement sur la même parallèle sensiblement aux niveaux de la grille suivante et de la n-ième grille.

9. Appareil multiplicateur d'électrons selon la revendication 8, caractérisé par le fait que n=5.

10. Appareil multiplicateur selon l'une des revendications 3 à 9, caractérisé par le fait que les barreaux (71-75) ont une section droite symétrique par rapport à un plan passant par l'axe principal du tube et l'axe de leur plus grande dimension.

11. Appareil multiplicateur d'électrons selon l'une des revendications 3 à 10, caractérisé par le fait que la section droite des barreaux est du genre (71-75) triangle rectangle isocèle d'hypoténuse tournée vers l'aval des trajectoires électroniques du genre circulaire, ou du genre (81-85) rectangle plat d'inclinaison prédéterminée sur l'axe principal, les barreaux étant alors des lamelles.

12. Appareil multiplicateur d'électrons selon l'une des revendications 1 à 11, caractérisé par le fait qu'il comprend une cathode ou photocathode émissive d'électrons primaires en direction des étages de dynodes.

13. Appareil multiplicateur selon l'une des revendications 1 à 11, caractérisé par le fait qu'il comprend des moyens laissant passer des particules chargées en direction des étages de dynodes.

14. Appareil multiplicateur d'électrons selon l'une des revendications 1 à 13, caractérisé par le fait que les moyens récepteurs d'électrons comprennent une anode divisée à connexions multiples, une surface électroluminescente ou une surface mosaïque analysable par faisceau d'électrons.

## Patentansprüche

1. Einrichtung zur Elektronenvervielfachung mit einer Vakuumtube, welche mehrere Stufen von Dynoden mit unterteilter Struktur umfaßt, welche zur reflexiven Emission von Sekundärelektronen geeignet sind, wenn sie von geladenen Teilchen getroffen werden, mit Mitteln zur Aufnahme von Elektronen, mit Mitteln, die ein die Elektronen beschleunigendes elektrisches Feld erzeugen, welches im wesentlichen entlang einer Hauptachse gerichtet ist, welche durch die Dynodenstufen hindurchgeht und sich zu den Mitteln für die Aufnahme der Elektronen erstreckt, und mit Mitteln, die ein magnetisches Feld erzeugen, das im wesentlichen entlang der Hauptachse verläuft, dadurch gekennzeichnet, daß:
a) jede Dynodenstufe an wenigstens zwei Niveaus von unterteilten Dynodenelementen umfaßt (61, 62; 71 bis 75; 81 bis 85),
b) daß die Niveaus der Dynodenelemente entlang der Hauptachse distanziert sind und in jeder Dynodenstufe so gegeneinander versetzt sind, daß sie eine im wesentlichen dichte Fläche gegenüber einer Elektronenbewegung, die im wesentlichen geradlinig und parallel zur Hauptachse erfolgt, bilden,
c) daß die Dynodenelemente jedes Niveaus quer zur Hauptachse eine Ausdehnung aufweisen, die unter Bezugnahme auf das magnetische Feld so gewählt ist, daß der mittlere Krümmungsradius der Orthogonalprojektionen der Bahnen der Sekundärelektronen auf eine Ebene normal zur Röhrenachse wenigstens gleich der Ausdehnung der Dynodenelemente in Querrichtung ist und
d) daß die Niveaus der Dynodenelemente voneinander so distanziert sind, daß praktisch kein Sekundärelektron, das vom ersten Niveau der Dynodenelemente einer Stufe emittiert worden ist, das zweite Niveau der Dynodenelemente derselben Stufe trifft, so daß praktisch alle diese Sekundärelektronen ein Niveau von Dynodenelementen treffen, das der nächsten Dynodenstufe angehört.

2. Einrichtung zur Elektronenvervielfachung nach Anspruch 1, dadurch gekennzeichnet, daß die Bahnen der erwähnten Sekundärelektronen auf der Höhe des zweiten Niveaus der Dynodenelemente einen Knoten bilden.

3. Einrichtung zur Elektronenvervielfachung nach einem der Ansprüche 1 und 2, dadurch gekennzeichnet, daß die Dynodenstufen Gitter von parallelen Stäben umfassen, wobei jedes Gitter im wesentlichen rechtwinklig zur Hauptachse steht.

4. Einrichtung zur Elektronenvervielfachung nach Anspruch 3, dadurch gekennzeichnet, daß die Breite der Stäbe in der Ebene normal zur Hauptachse weniger als 1 mm beträgt und daß der Abstand zwischen zwei benachbarten Stäben wenigstens dieser Breite entspricht.

5. Einrichtung zur Elektronenvervielfachung nach Anspruch 4, dadurch gekennzeichnet, daß das elektrische Feld 200 V/cm übersteigt und daß das magnetische Feld stärker ist als 0,005 Tesla.

6. Einrichtung zur Elektronenvervielfachung nach Anspruch 5, dadurch gekennzeichnet, daß die Breite der Stäbe etwa 0,5 mm beträgt und daß das elektrische und magnetische Feld einander entsprechend zwischen 400 und 1000 V/cm und zwischen 0,01 und 0,05 Tesla gewählt sind.

7. Einrichtung zur Elektronenvervielfachung nach einem der Ansprüche 3 bis 6, dadurch gekennzeichnet, daß jede Dynodenstufe zwei Gitter von Stäben umfaßt, die entlang der Hauptachse distanziert sind (61, 62), daß in jedem Gitter die Stäbe einen Abstand voneinander aufweisen, welcher ihrer Breite entspricht, daß die zwei Gitter gegeneinander um ein Maß verschoben sind, welches dieser Breite entspricht, und daß das elektrische magnetische Feld einander entsprechend so gewählt ist, daß ein Sekundärelektron, das von einem Stab des ersten Gitters emittiert ist, praktisch immer zwischen den Stäben des zweiten Gitters hindurchgeht.

8. Einrichtung zur Elektronenvervielfachung nach einem der Ansprüche 3 bis 6, dadurch gekennzeichnet, daß jede Dynodenstufe n-Gitter von Stäben umfaßt, die entlang der Hauptachse distanziert sind (71-75; 81-85), daß in jedem Gitter die Stäbe einen Abstand voneinander aufweisen, der n-mal ihrer Breite entspricht, daß die n Gitter aufeinanderfolgend gleichsinnig versetzt sind, um einen ihrer Breite entsprechenden Abstand jedes in bezug auf das vorhergehende, und daß die elektrischen und magnetischen Felder unter Bezugnahme aufeinander so gewählt sind, daß ein Sekundärelektron, das von einem Stab eines Gitters in eine Parallele zur Hauptachse emittiert worden ist, auf dieselbe Parallele zurückkehrt, sowohl auf dem Niveau des folgenden Gitters, als auch des n-ten Gitters.

9. Einrichtung zur Elektronenvervielfachung nach Anspruch 8, dadurch gekennzeichnet, daß n=5.

10. Einrichtung zur Vervielfachung nach einem der Ansprüche 3 bis 9, dadurch gekennzeichnet, daß die Gitter (71 -75) einen Querschnitt haben, der symmetrisch ist zu einer Ebene, die durch die Hauptachse der Röhre und die Achse ihrer größten Ausdehnung geht.

11. Einrichtung zur Elektronenvervielfachung nach einem der Ansprüche 3 bis 10, dadurch gekennzeichnet, daß der Querschnitt der Stäbe von der Art (71-75) eines gleichschenkligen, rechtwinkeligen Dreieckes mit stromabwärts der Elektronenbahnen gerichteter Hypotenuse von kreisförmiger Art oder von rechtwinkeliger (81-85) flacher Art ist, mit vorbestimmter Neigung zur Hauptachse, wobei die Stäbe Lamellen sind.

12. Einrichtung zur Elektronenvervielfachung nach einem der Ansprüche 1 bis 11, dadurch gekennzeichnet, daß sie eine Kathode oder Photokathode umfaßt, welche primär Elektronen in Richtung der Dynodenstufen emittiert.

13. Einrichtung zur Vervielfachung nach einem der Ansprüche 1 bis 11, dadurch gekennzeichnet, daß sie Mittel umfaßt, welche geladene Teilchen in Richtung der Dynodenstufen durchlassen.

14. Einrichtung zur Elektronenvervielfachung nach einem der Ansprüche 1 bis 13, dadurch gekennzeichnet, daß die Mittel zur Aufnahme der Elektronen eine Anode umfassen, die unterteilt ist und mehrfache Anschlüsse aufweist, eine elektrolumineszente Oberfläche oder eine mosaikartige Oberfläche, die durch Elektronenstrahlen analysierbar ist.

## Claims

1. Electron multiplier apparatus, comprising an evacuated tube which contains several stages of dynodes with a distributes structure, capable of secondary reflex electronic emission when-they are struck by charged particles and means for receiving electrons, means producing an electron accelerating field directed substantially along a principal axis which passes through the stages of the dynodes towards the electron receiving means, and means producing a magnetic field directed substantially along the principal axis, characterised by the fact that:
a) each dynode stage comprises at least two levels of distributed dynode elements (61, 62; 71 to 75; 81 to 85),
b) these levels of dynode elements being spaced along the principal axis and being staggered with each other in each dynode stage in such a manner as to define a surface substantially impervious to movement of electrons substantially rectilinearly parallel to the principal axis,
c) the dynode elements of each layer possessing, in the direction transverse to the principal axis, a dimension chosen in relation to the magnetic field such that the average radius of curvature of projections orthogonal to the trajectories of the secondary electrons in a plane perpendicular to the axis of the tube are at least equal to the transverse dimension of the dynode elements and
d) the levels of dynode elements being also spaced such that practically no secondarily emitted electron from the first level of dynode elements of the dynode stages strikes the second level of dynode elements of the same stage, whilst practically all these secondary electrons strike a level of dynode elements of the following dynode stage.

2. Electron multiplier apparatus according to Claim 1, characterised by the fact that the trajectories of the said secondary electrons form a node at the level of the second level of dynode elements.

3. Electron multiplier apparatus according to either of Claim 1 and 2, characterised by the fact that the dynode stages comprise grids of parallel rods, each grid being substantially perpendicular to the principal axis.

4. Electron multiplier apparatus according to Claim 3, characterised by the fact that the minor dimension of the rods in the plane perpendicular to the principal axis, is less than 1 mm, and that the gap between two adjacent rods is at least equal to their minor dimension.

5. Electron multiplier apparatus according to Claim 4, characterised by the fact that the electric field is stronger than 200 V/cm, and the magnetic field is stronger than 0.005 Tesla.

6. Electron multiplier apparatus according to Claim 5, characterised by the fact that the minor dimension of the rods is approximately 0.5 mm, and that the electric field and the magnetic field are chosen correlatively the one to the other between 400 and 1000 V/cm, and 0.01 and 0.05 Tesla, respectively.

7. Electron multiplier apparatus according to any one of Claims 3 to 6, characterised by the fact that each dynode stage comprises two grids of rods spaced along the principal axis (61, 62), that in each grid, the rod are spaced by a distance equal to their minor dimension, that the two grids are staggered the one with the other by a distance equal to their minor dimension, and that the electric and magnetic fields are correlatively chosen so that a secondary electron emitted by a rod of the first grid practically always passes between the rods of the second grid.

8. Electron multiplier apparatus according to any one of Claims 3 to 6, characterised by the fact that each dynode stage comprises n grids of bars spaced along the principal axis (71-75; 81-85), that in each grid the bars are spaced by n times their minor dimension, that the n grids are successively staggered in the same direction by a distance equal to their minor dimension, each with respect to the preceding, and that the electric and magnetic fields are correlatively chosen for a secondary electron emitted by a rod of one grid on a parallel to the principal axis to practically pass on substantially the same parallel to the levels of the following grid and the nth grid.

9. Electron multiplier apparatus according to Claim 8, characterised by the fact that n = 5.

10. Electron multiplier apparatus according to any one of Claims 3 to 9, characterised by the fact that the rods (71-75) have a cross-section which is symmetrical with respect to a plane passing through the principal axis of the tube and the axis of their major dimension.

11. Electron multiplier apparatus according to any one of claims 3 to 10, characterised by the fact that the crosssection of the rods is of the right angle isoceles triangle type (71-75) with the hypotenuse facing towards downstream side of the trajectories of the electrons of the circular type, or of flat rectangular type with a predetermined inclination to the principal axis, the rods then being laminae.

12. Electron multiplier apparatus according to any one of Claims 1 to 11, characterised by the fact that it comprises a cathode or photocathode emissive of primary electrons in the directions of the stage of dynodes.

13. Electron multiplier apparatus according to any one of Claim 1 to 11, characterised by the fact that it comprises means for allowing to pass charged particles in the direction of the stage of dynodes.

14. Electron multiplier apparatus according to any one of Claims 1 to 13 characterised by the fact that the means for receiving electrons comprises a divided anode with multiple connections, an electro-luminescent surface or a mosaic surface analysable by a beam of electrons.
